# FASCICULE DE BREVET EUROPEEN

(11) **EP 3 864 859 B1**
(45) Date de publication et mention de la délivrance du brevet: **04.10.2023**
(21) Numéro de dépôt: 19783045.8
(22) Date de dépôt: 09.10.2019
(51) Int. Cl.: H04R 3/12, H04S 1/00, H04S 3/00, H04R 1/40

(54) **SYSTÈME ACOUSTIQUE À EFFET SPATIAL**
AKUSTISCHES SYSTEM MIT RÄUMLICHEM EFFEKT
ACOUSTIC SYSTEM WITH SPATIAL EFFECT

(30) Priorité: 09.10.2018 FR 1859338
(43) Date de publication de la demande: 18.08.2021
(73) Titulaire: DEVIALET, 75001 Paris (FR)
(72) Inventeur: PETROFF, Antoine, 75009 Paris (FR)
(74) Mandataire: Lavoix
(86) Numéro de dépôt international: PCT/EP2019/077296
(87) Numéro de publication internationale: WO 2020/074553

(56) Documents cités:
- EP-A1- 3 301 947
- EP-A2- 2 368 372
- CN-A- 107 333 206
- US-A1- 2017 289 723
- US-B1- 9 197 963

## Description

La présente invention concerne un système acoustique adapté pour diffuser du son à partir de N canaux (Si) comportant des fréquences audio, N étant supérieur ou égal à deux, le système acoustique comprenant :
- un châssis,
- M haut-parleurs (HPⱼ) structurellement analogues les uns aux autres et montés sur le châssis, M étant supérieur ou égal à deux, et
- une unité de traitement adaptée pour envoyer M signaux de haut-parleur (SSⱼ) respectivement aux haut-parleurs (HPⱼ).

L'invention concerne également un procédé correspondant.

On connaît des systèmes acoustiques adaptés pour diffuser du son en stéréophonie, plus communément appelée stéréo, à partir de deux canaux, gauche et droit, diffusés respectivement par deux haut-parleurs en général dirigés sensiblement parallèlement vers un auditeur une telle technique vise à reconstituer une répartition dans l'espace des sources sonores, comme si l'auditeur se trouvait, par exemple, en face d'un orchestre.

Il est également connu de diffuser du son à partir d'un plus grand nombre de canaux et d'un nombre égal de haut-parleurs, plus ou moins isolés et répartis autour d'un auditeur. Le format multicanal 5.1 comporte six canaux sonores :
- un canal gauche (abrégé « L » de l'anglais *left*) destiné à être diffusé par un haut-parleur situé en avant de l'auditeur, à gauche,
- un canal droit (abrégé « R » de l'anglais *right*) destiné à être diffusé par un haut-parleur situé en avant, à droite,
- un canal centre (« C » de l'anglais *center*) diffusé par un haut-parleur normalement situé entre les haut-parleurs gauche et droit,
- un canal à effet « surround » gauche (« SL » de l'anglais *surround left*) diffusé en général par un haut-parleur situé à gauche derrière l'auditeur,
- un canal « surround » droit (« SR » de l'anglais *surround right*) diffusé par un haut-parleur situé derrière l'auditeur à droite, et
- un canal pour les effets à basse fréquence (« LSE » de l'anglais *low frequency effect*) diffusé par un haut-parleur connu sous nom anglais de *subwoofer* et adapté à la diffusion des basses fréquences du spectre audio.

Les systèmes stéréo à deux haut-parleurs donnent satisfaction et sont appréciés pour leur simplicité. Toutefois, ils manquent parfois de profondeur. En effet, l'auditeur est capable d'isoler la provenance des sons dans une direction gauche-droite, mais pas ou peu dans une direction perpendiculaire et sensiblement horizontale matérialisant la profondeur. Ainsi, ce système ne permet pas de distinguer les sons provenant par exemple de l'arrière ou du devant d'un orchestre.

Les systèmes ayant un plus grand nombre de canaux, tels que le 5.1 mentionné ci-dessus, permettent d'obtenir un effet de profondeur, mais nécessitent une mise en place et un branchement d'un grand nombre de haut-parleurs dispersés autour de l'auditeur.

Un but de l'invention est donc de fournir un système acoustique tel que décrit ci-dessus, et donnant l'impression de profondeur du son à l'auditeur, tout en restant simple et facile à mettre en oeuvre.

A cet effet, l'invention est définie par un système acoustique selon la revendication 1.

Selon des modes particuliers de réalisation, le système acoustique comprend l'une ou plusieurs des caractéristiques correspondant aux revendications 2 à 9, prise(s) selon toutes les combinaisons techniquement possibles.

L'invention est également définie par un procédé selon la revendication 10.

L'invention sera mieux comprise à la lecture de la description qui va suivre, donnée uniquement à titre d'exemple et faite en se référant aux dessins annexés, sur lesquels :
- la figure 1 est une vue schématique générique d'un système acoustique selon l'invention,
- la figure 2 est une vue schématique de sélecteur de fréquences du système acoustique représenté sur la figure 1,
- la figure 3 est une vue schématique du répartiteur du système acoustique représenté sur la figure 1,
- la figure 4 est une vue schématique de dessus illustrant un système acoustique selon un premier mode de réalisation de l'invention à deux canaux et deux haut-parleurs,
- la figure 5 est une vue schématique de dessus d'un système acoustique selon un deuxième mode de réalisation de l'invention à trois haut-parleurs et deux canaux,
- la figure 6 est une vue schématique de dessus d'un système acoustique selon un troisième mode de réalisation de l'invention à trois haut-parleurs et six canaux,
- la figure 7 est une vue de dessus schématique illustrant un système acoustique selon un quatrième mode de réalisation de l'invention à quatre haut-parleurs et deux canaux, et
- la figure 8 est une vue schématique de dessus du système acoustique selon un cinquième mode de réalisation de l'invention à quatre haut-parleurs et six canaux.

En référence aux figures 1 à 3, on décrit un système acoustique 1 selon l'invention. Le système acoustique 1 est adapté pour diffuser du son à partir de canaux Sᵢ sonores, i étant un entier compris entre 1 et N, N étant le nombre de canaux et étant supérieur ou égal à 2. Le système acoustique 1 comprend un châssis 5, M haut-parleur HPⱼ structurellement analogue les uns aux autres et monté sur le châssis 5, et une électronique de traitement 10 adaptée pour envoyer M signaux de haut-parleur SSⱼ respectivement aux haut-parleurs HPⱼ, j étant un entier compris entre 1 et M.

Dans l'invention, M est supérieur ou égal à deux. Dans l'exemple représenté sur la figure 1, M est égal à 3.

Selon des modes de réalisation particuliers représentés sur les figures 5 et 6, M est égal à 3.

Selon des modes de réalisation particuliers représentés respectivement sur les figures 7 et 8, M est égal à 4.

En variante (non représentée), M est strictement supérieur à 4.

Le châssis 5 forme avantageusement un caisson définissant des ouvertures 12 dans lesquelles sont montés les haut-parleurs HP₁, HP₂, HP₃. Le châssis 5 a par exemple une forme circulaire en vue selon un axe Z sensiblement vertical.

Les haut-parleurs HPⱼ sont montés de manière à diffuser du son de façon centrifuge par rapport à l'axe Z. Les haut-parleurs HPⱼ définissent des axes Dⱼ, c'est à dire D1, D2, D3 dans l'exemple. Les haut-parleurs HPⱼ sont disposés de manière à ce que les axes Dⱼ de deux haut-parleurs successifs forment un angle α sensiblement égal à 360° divisé par M, c'est-à-dire 120° dans l'exemple représenté.

Les haut-parleurs HPⱼ sont structurellement analogues les uns aux autres.

Les haut-parleurs HPⱼ sont par exemple situés à une même distance E1 de l'axe Z. Avantageusement, l'ensemble formé par les haut-parleurs HPⱼ tient dans une sphère 14 ayant un diamètre E2 avantageusement inférieur à 1 m.

L'électronique de traitement 10 comprend une unité de traitement 20 adaptée pour préparer les M signaux de haut-parleur SSⱼ à partir des N canaux Sₗ. Dans l'exemple représenté, l'électronique de traitement 10 comprend un connecteur 22 adapté pour être connecté à une source 24 de signaux numériques SN, telle qu'un téléphone portable, un ordinateur personnel ou une source internet, et un convertisseur 25 pour convertir les signaux numériques SN en les canaux Sₗ.

En variante, le convertisseur 25 est absent, si la source 24 délivre directement les canaux Sᵢ.

L'électronique de traitement 10 se situe avantageusement dans le châssis 5 (bien que représentée à l'extérieur sur la figure 1 pour des questions de clarté).

En variante (non représentée), l'électronique de traitement 10 comprend un lecteur (non représenté) de fichiers sonores enregistrés par exemple sur des compact-disques.

Selon une autre variante encore, l'électronique de traitement 10 comprend une mémoire contenant des fichiers sonores aptes à être lus et convertis par le convertisseur 25 en signaux analogiques.

L'unité de traitement 20 comporte un sélecteur de fréquences 26 adapté pour extraire des signaux à partir de chaque canal Sᵢ, et un répartiteur 28 configuré pour former les signaux de haut-parleur SSⱼ à partir des signaux extraits.

Comme visible sur la figure 2, le sélecteur de fréquences 26 est adapté pour extraire, à partir de chaque canal Sᵢ, un signal de basse fréquence Si,_{LF}, dans lequel les fréquences audio du canal Sᵢ supérieures à une première fréquence f1 prédéterminée sont réduites, et au moins un autre signal Si,_{MF}, dans lequel les fréquences audio du canal Sₗ inférieures à la première fréquence f1 sont réduites. Si le canal Sᵢ n'est pas censé comporter des fréquences audio supérieures à la première fréquence f1, l'autre signal Sᵢ,_{MF} n'est pas extrait, comme on le verra plus tard.

La première fréquence f1 est, par exemple, supérieure ou égale à 200 Hz et inférieure ou égale à 500 Hz.

Le sélecteur de fréquences 26 est également adapté pour extraire un signal de haute fréquence Sᵢ,_{HF} dans lequel les fréquences audio du canal Sᵢ inférieures à une deuxième fréquence f2 sont réduites, la deuxième fréquence f2 étant supérieure à la première fréquence f1. Le sélecteur de fréquences 26 est adapté pour que, dans chacun des autres signaux S_{i,MF}, les fréquences audio supérieures à la deuxième fréquence f2 soient également réduites.

La deuxième fréquence f2 est, par exemple, supérieure ou égale à 1000 Hz, de préférence 3000 Hz, et inférieure ou égale à 10000 Hz, de préférence 4000 Hz.

Par exemple, pour chaque canal Si, le sélecteur de fréquences 26 comprend un filtre passe-bas 30ᵢ de fréquence de coupure f1 pour extraire les signaux de basse fréquence Sᵢ, _{LF}, un filtre passe-bande 32ᵢ ayant comme fréquences de coupure f1 et f2 pour extraire les autres signaux Sᵢ,_{MF} et enfin un filtre passe-haut 34ᵢ ayant une fréquence de coupure f2 pour obtenir le signal de haute fréquence Sᵢ,_{HF}.

Dans les signaux de basse fréquence Sᵢ,_{LF}, les fréquences audio supérieures à la fréquence f1 sont d'autant plus réduites que le filtre passe-bas 30ᵢ est efficace.

De même, dans les autres signaux Si,_{MF}, les fréquences audio inférieures à f1 et supérieures à f2 sont d'autant plus réduites que le filtre passe-bande 32ᵢ est efficace et, dans les signaux de haute fréquence Sᵢ,_{HF}, les fréquences audio inférieures à la fréquence f2 sont d'autant plus réduites que le filtre passe-haut 34ᵢ est efficace.

En référence à la figure 3, le répartiteur 28 comprend un premier sommateur 36 adapté pour faire la somme des signaux de basse-fréquence S₁,_{LF} à S_{N},_{LF} et obtenir une composante grave commune SS_{LF}, et un multiplieur 38 pour multiplier une composante grave commune SS_{LF} par un coefficient G_{LF}.

Le répartiteur 28 comprend aussi, pour chaque haut-parleur HPⱼ, N multiplieurs 40_{1,j} à 40_{N,j} pour multiplier les autres signaux S₁,_{MF} à S_{N},_{MF} respectivement par des coefficients G₁,ⱼ,_{MF} à G_{N},ⱼ,_{MF}, et un deuxième sommateur 42ⱼ pour sommer les signaux multipliés obtenus et obtenir une composante spécifique SSⱼ,_{MF}.

Le répartiteur 28 comprend avantageusement un troisième sommateur 44 pour sommer les éventuelles signaux de haute fréquence S_{1,HF} à S_{N,HF}, et un multiplieur 46 pour multiplier la somme par un coefficient G_{HF} et obtenir une composante aiguë commune SS_{HF}.

Le répartiteur 28 comprend enfin, pour chaque haut-parleur HPⱼ, un quatrième sommateur 48ⱼ pour sommer la composante grave commune SS_{LF}, la composante spécifique SSⱼ,_{MF} et la composante aiguë commune SS_{HF} et obtenir le signal de haut-parleur SSⱼ.

Le fonctionnement du système acoustique 1 se déduit facilement de sa structure, c'est pourquoi il va être décrit brièvement ci-après, et ensuite pour des modes de réalisation particuliers en référence aux figures 4 à 8.

La source 24 est connectée au connecteur 22 auquel elle envoie les signaux numériques SN reçus par le convertisseur 25. Ce dernier convertit les signaux numériques SN en les N canaux Sᵢ.

Comme visible sur la figure 2, pour chacun des canaux Sᵢ, le filtre passe-bas 30ᵢ filtre les fréquences audio supérieures à la fréquence f1 et le signal de basse fréquence Sᵢ,_{LF} est obtenu. De même, le filtre passe-bande 32ᵢ filtre les fréquences audio inférieures à la fréquence f1 et celles supérieures à la fréquence f2 et l'autre signal Sᵢ,_{MF} est obtenu. Enfin, le filtre passe-haut 34ᵢ filtre les fréquences audio inférieures à la fréquence f2 et le signal de haute fréquence Sᵢ,_{HF} est obtenu.

Les signaux de basse fréquence Sᵢ,_{LF}, les autres signaux Sᵢ,_{MF} et les signaux de haute fréquence Sᵢ,_{HF} sont envoyés au répartiteur 28 qui en réalise des combinaisons linaires pour former les signaux de haut-parleur SSⱼ.

La composante grave commune SS_{LF} est, comme son nom l'indique, commune à tous les haut-parleurs et vaut G_{LF} * (S_{1,LF} + ... + S_{N,LF}).

La composante aiguë commune SS_{HF} est, comme son nom l'indique, commune à tous les haut-parleurs HPⱼ et vaut G_{HF} * (S_{1,HF} + ... + S_{N,HF}).

La composante spécifique SSⱼ,_{MF} est particulière à chaque haut-parleur et vaut G_{1,j},_{MF} * S_{1,MF} + ... + G_{N,j},_{MF} * S_{N,MF}.

Au moins deux des composantes spécifiques SSⱼ,_{MF} sont différentes l'une de l'autre. Ceci permet notamment un effet de latéralisation.

Pour chacun des haut-parleurs HPⱼ, le sommateur 48ⱼ fait la somme la somme de la composante grave commune SS_{LF}, de la composante aiguë commune SS_{HF}, et de la composante spécifique SSⱼ,_{MF} pour obtenir le signal de haut-parleur SSⱼ.

Chaque signal de haut-parleur SSⱼ est envoyé respectivement au haut-parleur HPⱼ correspondant pour être transformé en ondes sonores.

Les coefficients G₁,ⱼ,_{MF} à G_{N},ⱼ,_{MF} définissent, pour chaque haut-parleur, la combinaison linéaire réalisée pour les moyennes fréquences. Les valeurs respectives des coefficients G₁,ⱼ,_{MF} à G_{N},ⱼ,_{MF} déterminent des zones de diffusion principales de chaque canal, comme on le verra dans plusieurs exemples ci-après.

En variante, l'unité de traitement 20 ne comprend pas le sélecteur de fréquences 26. Cette variante est adaptée aux cas où les canaux Sᵢ fournissent directement un signal proportionnel à la composante grave commune SS_{LF}, et des signaux proportionnels aux autres signaux Sᵢ,_{MF} et aux éventuels signaux de haute fréquence Sᵢ,_{HF}.

Grâce aux caractéristiques décrites ci-dessus, les composantes spécifiques SSⱼ,_{MF} étant particulières à au moins deux, voire chaque haut-parleur HPⱼ, il se créé pour un auditeur 50, non seulement une latéralisation du son perçu, mais également un effet de profondeur, comme cela apparaîtra dans les exemples ci-dessous.

Le châssis 5 est très compact et simple à construire. Ainsi, le système acoustique 1 donne une impression de profondeur du son à l'auditeur, tout en restant simple et facile à mettre en oeuvre.

En particulier, comme les haut-parleurs HPⱼ reçoivent la même composante grave commune SS_{LF} et qu'ils sont disposés régulièrement angulairement autour de l'axe Z, les vibrations mécaniques liées à la diffusion des ondes sonores graves (de fréquences inférieure à f1) par chacun des haut-parleurs ont une résultante mécanique sensiblement nulle, ce qui évite que le châssis 5 ne se déplace à cause des vibrations sur un support tel qu'une table ou une étagère.

Comme la composante spécifique SSⱼ,_{MF} se situe dans une gamme de fréquences sonores moyenne supérieure à la fréquence f1, la différenciation entre haut-parleurs pour ces fréquences ne crée pas de vibrations mécaniques conséquentes pouvant entraîner un déplacement du châssis 5 par rapport à un support

Le fait que la composante aiguë commune SS_{HF} soit commune à tous les haut-parleurs HPⱼ ne nuit pas à l'effet de profondeur, car les ondes sonores relativement aiguës (de fréquence supérieure à la fréquence f2) ne sont pas de nature à créer un effet de profondeur ou de latéralisation.

Grâce à un traitement différencié concernant seulement les ondes sonores intermédiaires dans l'exemple (entre les fréquences f1 et f2), un effet de profondeur est obtenu de manière simple et en limitant les vibrations mécaniques par un traitement indifférencié des fréquences graves (inférieures à la fréquence f1).

### Mode de réalisation à deux haut-parleurs et deux canaux

En référence aux figures 1 et 4, on décrit un système acoustique 100 selon un premier mode de réalisation concret de l'invention. Le système acoustique 100 est analogue au système acoustique 1 représenté sur les figures 1 à 3, les éléments similaires portent les mêmes références numériques et ne seront pas décrits à nouveau. Seules les différences et spécificités seront décrites en détail ci-après.

Dans le système acoustique 100, la source 24 est une source stéréo. Les canaux Sᵢ comportent un canal gauche L et un canal droit R.

Le nombre M de haut-parleurs est égal à deux, les haut-parleurs HPⱼ comportant un premier haut-parleur HP₁ recevant un premier signal de haut-parleur SS₁, et un deuxième haut-parleur HP₂ recevant un deuxième signal de haut-parleur SS₂. Les haut-parleurs HP₁ et HP₂ sont montés à 180° l'un par rapport à l'autre autour de l'axe Z.

L'auditeur 50 se situe de manière optimale à 90° par rapport aux axes D1, D2.

Le répartiteur 28 est configuré pour que : ${SS}_{1} = a * \left[1*{L}_{MF}+{SS}_{LF}+{SS}_{HF}\right]$ et ${SS}_{2} = a * \left[1*{R}_{MF}+{SS}_{LF}+{SS}_{HF}\right] ,$ avec ${SS}_{LF} = 1 / 2 * \left({L}_{LF}+{R}_{LF}\right) et {SS}_{HF} = 1 / 2 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

Ainsi, le haut-parleur HP₁ diffuse les ondes sonores de moyenne fréquence L_{MF} principalement dans une zone 102 centrée sur la direction D1. Le haut-parleur HP₂ diffuse les ondes sonores de moyenne fréquence R_{MF} principalement dans une zone 104 centrée sur la direction D2.

La disposition des haut-parleurs à 180° et leur différenciation sur les fréquences de la gamme MF permet un effet de profondeur du son avec seulement deux haut-parleurs. La profondeur est symbolisée sur les figures 4 à 8 par une double flèche P.

### Mode de réalisation à trois haut-parleurs et deux canaux

En référence aux figures 1 et 5, on décrit un système acoustique 110 selon un deuxième mode de réalisation de l'invention. Le système acoustique 110 est analogue au système acoustique 1 représenté sur les figures 1 à 3. Seules les différences et spécificités seront décrites en détail ci-après.

Dans le système acoustique 110, la source 24 est également une source stéréo, les canaux Sᵢ comportant un canal gauche L et un canal droit R.

Le nombre M de haut-parleurs HPⱼ est égal à trois, les haut-parleurs HPⱼ comportant un premier haut-parleur HP₁ recevant un premier signal de haut-parleur SS₁, un deuxième haut-parleur HP₂ recevant un deuxième signal de haut-parleur SS₂, et un troisième haut-parleur HP₃ recevant un troisième signal de haut-parleur SS₃. Les haut-parleurs HP₁, HP₂ et HP₃ sont montés à 120° successivement l'un par rapport à l'autre autour de l'axe Z.

L'auditeur 50 se situe de manière optimale dans le prolongement de l'axe D1 à partir du châssis 5.

Le répartiteur 28 est configuré pour que : ${SS}_{1} = a * \left[1/2*\left({L}_{MF}+{R}_{MF}\right)+{SS}_{LF}+{SS}_{HF}\right] ,$ ${SS}_{2} = a * \left[\begin{matrix}1 / 2 * {L}_{MF} & + {SS}_{LF} + {SS}_{HF}\end{matrix}\right] ,$ et ${SS}_{3} = a * \left[\begin{matrix}1 / 2 * {R}_{MF} & + {SS}_{LF} + {SS}_{HF}\end{matrix}\right] ,$ avec ${SS}_{LF} = 1 / 3 * \left({L}_{LF}+{R}_{LF}\right) et {SS}_{HF} = 1 / 3 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

Ainsi, les haut-parleurs HP₁ et HP₂ diffusent les ondes sonores de moyenne fréquence L_{MF} principalement dans une zone 112 s'étendant angulairement entre les axes D1 et D2 et un peu au-delà. Les haut-parleurs HP₁ et HP₃ diffusent les ondes sonores de moyenne fréquence R_{MF} principalement dans une zone 114 s'étendant angulairement entre les axes D1 et D3 et un peu au-delà.

La disposition des haut-parleurs à 120° et leur différenciation sur les fréquences de la gamme MF permet un effet de profondeur du son avec seulement trois haut-parleurs et deux canaux.

### Mode de réalisation à trois haut-parleurs et six canaux

En référence aux figures 1 et 6, on décrit un système acoustique 120 selon un troisième mode de réalisation de l'invention. Le système acoustique 120 est analogue au système acoustique 1 représenté sur les figures 1 à 3. Seules les différences et spécificités seront décrites en détail ci-après.

Dans le système acoustique 120, la source 24 est par exemple une source Dolby 5.1 comportant cinq canaux S₁ à S₅ et un canal S₆ dépourvu de fréquences audio supérieures à la première fréquence f1.

Par exemple, S₁ est un canal gauche, S₂ un canal droit, S₃ un canal centre, S₄ un *surround* latéral et arrière gauche, S₅ un *surround* latéral et arrière droit, et Se un canal d'effets à basse fréquence.

Le nombre M de haut-parleurs HPⱼ est égal à trois et les hauts parleurs et l'auditeur 50 sont disposés comme pour le système acoustique 110.

Le répartiteur 28 est configuré pour que : ${SS}_{1} = a * \left(1/3*{S}_{1 , MF}+1/3*{S}_{2 , MF}+1*{S}_{3 , MF}+{SS}_{LF}+{SS}_{HF}\right) ,$ ${SS}_{2} = a * \left[\begin{matrix}2 / 3 * {S}_{1 , MF} + 1 * {S}_{4 , MF} & + {SS}_{LF} + {SS}_{HF}\end{matrix}\right] ,$ et ${SS}_{3} = a * \left[\begin{matrix}2 / 3 * {S}_{2 , MF} + 1 * {S}_{5 , MF} & + {SS}_{LF} + {SS}_{HF}\end{matrix}\right] ,$ avec ${SS}_{LF} = 1 / 3 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ et ${SS}_{HF} = 1 / 3 * \left({S}_{1 , HF}+{S}_{2 , HF}+{S}_{3 , HF}+{S}_{4 , HF}+{S}_{5 , HF}+{S}_{5 , LF}\right) ,$
S₁,_{LF} à S_{6,LF} étant les signaux de basse fréquence des canaux S₁ à S₆, avec S₆,_{LF} = S₆,
S₁,_{MF} à S_{6,MF} étant les autres signaux des canaux S₁ à S₆,
S_{1,HF} à S_{6,HF} étant les signaux de haute fréquence des canaux S₁ à S₆,
a étant un coefficient de proportionnalité.

Ainsi, pour la gamme de fréquences MF, le canal gauche S1 est diffusé principalement dans une zone 122 d'axe L, le canal droit S₂ selon une zone 124 d'axe R, et le canal centre S₃ dans une zone 126 d'axe D1. Le *surround* latéral et arrière gauche S₄ et le *surround* latéral et arrière droit S₅ sont diffusés principalement dans des zones 128, 130 respectivement d'axes SL et SR. Le canal d'effets à basse fréquence n'est pas concerné par la différenciation.

La disposition des haut-parleurs à 120° et leur différenciation sur les fréquences de la gamme MF permet un effet de profondeur du son avec seulement trois haut-parleurs.

### Mode de réalisation à quatre haut-parleurs et deux canaux

En référence aux figures 1 et figure 7, on décrit un système acoustique 130 selon un quatrième mode de réalisation de l'invention. Le système acoustique 130 est analogue au système acoustique 1 représenté sur les figures 1 à 3. Seules les différences et spécificités seront décrites en détail ci-après.

Dans le système acoustique 130, la source 24 est analogue à celle du système acoustique 120 (six canaux).

Le nombre M de haut-parleurs est égal à quatre, les quatre haut-parleurs HPⱼ étant montés à 90° successivement l'un par rapport à l'autre autour de l'axe Z. L'auditeur 50 est idéalement placé selon une bissectrice des axes D1 et D2.

Le répartiteur 28 est configuré pour que : ${SS}_{1} = a * \left[1/2*{L}_{MF}+{SS}_{LF}+{SS}_{HF}\right] ,$ ${SS}_{2} = a * \left[1/2*{R}_{MF}+{SS}_{LF}+{SS}_{HF}\right] ,$ ${SS}_{3} = a * \left[1/2*{L}_{MF}+{SS}_{LF}+{SS}_{HF}\right] ,$ et ${SS}_{4} = a * \left[1/2*{R}_{MF}+{SS}_{LF}+{SS}_{HF}\right] ,$ avec ${SS}_{LF} = 1 / 4 * \left({L}_{LF}+{R}_{LF}\right) et {SS}_{HF} = 1 / 4 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

Ainsi, les haut-parleurs HP₁ et HP₃ diffusent les ondes sonores de moyenne fréquence L_{MF} principalement dans une zone 132 présentant deux lobes selon l'axe D1, et les haut-parleurs HP₂ et HP₄ diffusent les ondes sonores de moyenne fréquence R_{MF} principalement dans une zone 134 présentant deux lobes selon l'axe D2.

La disposition des haut-parleurs à 90° et leur différenciation sur les fréquences de la gamme MF permet un effet de profondeur du son avec quatre haut-parleurs et seulement deux canaux.

### Mode de réalisation à quatre haut-parleurs et six canaux

En référence aux figures 1 et figure 8, on décrit un système acoustique 140 selon un cinquième mode de réalisation de l'invention. Le système acoustique 140 est analogue au système acoustique 1 représenté sur les figures 1 à 3. Seules les différences et spécificités seront décrites en détail ci-après.

Dans le système acoustique 140, la source 24 est analogue à celle du système acoustique 120 décrit plus haut (Dolby 5.1 à six canaux).

Le nombre M de haut-parleurs HPⱼ est égal à quatre, les quatre haut-parleurs HPⱼ étant montés à 90° successivement l'un par rapport à l'autre autour de l'axe Z. L'auditeur 50 est idéalement placé selon l'axe D1.

Le répartiteur 28 est adapté pour que : ${SS}_{1} = a * \left[1*{S}_{3 , MF}+1/4*{S}_{1 , MF}+1/4*{S}_{2 , MF}+{SS}_{LF}+{SS}_{HF}\right] ,$ ${SS}_{2} = a * \left[3/4*{S}_{1 , MF}+1/2*{S}_{4 , MF}+{SS}_{LF}+{SS}_{HF}\right] ,$ ${SS}_{3} = a * \left[1/2*{S}_{4 , MF}+1/2*{S}_{5 , MF}+{SS}_{LF}+{SS}_{HF}\right] ,$ et ${SS}_{4} = a * \left[3/4*{S}_{2 , MF}+1/2*{S}_{5 , MF}+{SS}_{LF}+{SS}_{HF}\right] ,$ avec ${SS}_{LF} = 1 / 4 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ et ${SS}_{HF} = 1 / 4 * \left({S}_{1 , HF}+{S}_{2 , HF}+{S}_{3 , HF}+{S}_{4 , HF}+{S}_{5 , HF}+{S}_{5 , LF}\right) ,$
S₁,_{LF} à S₆,_{LF} étant les signaux de basse fréquence des canaux S₁ à S₆, avec S₆,_{LF} = S₆,
S₁,_{MF} à S_{6,MF} étant les autres signaux des canaux S₁ à S₆,
S_{1,HF} à S_{6,HF} étant les signaux de haute fréquence des canaux S₁ à S₆,
a étant un coefficient de proportionnalité.

Ainsi, pour la gamme de fréquences MF, le canal gauche S1 est diffusé principalement dans une zone 122 d'axe L, le canal droit S₂ selon une zone 124 d'axe R, et le canal centre S₃ dans une zone 126 d'axe D1. Le *surround* latéral et arrière gauche S₄ et le *surround* latéral et arrière droit S₅ sont diffusés principalement dans des zones 128, 130 respectivement d'axes SL et SR. Le canal d'effets à basse fréquence n'est pas concerné par la différenciation.

La disposition des haut-parleurs à 90° et leur différenciation sur les fréquences de la gamme MF permet un effet de profondeur du son avec seulement quatre haut-parleurs.

## Revendications

1. Système acoustique (1 ; 100 ; 110 ; 120 ; 130 ; 140) adapté pour diffuser du son à partir de N canaux (Sᵢ) comportant des fréquences audio, N étant supérieur ou égal à deux, le système acoustique (1 ; 100 ; 110 ; 120 ; 130 ; 140) comprenant :
- un châssis (5),
- M haut-parleurs (HPⱼ) structurellement analogues les uns aux autres et montés sur le châssis (5), M étant supérieur ou égal à deux, les haut-parleurs (HPⱼ) définissant des axes (Dⱼ), et
- une unité de traitement (20) adaptée pour envoyer M signaux de haut-parleur (SSⱼ) respectivement aux haut-parleurs (HPⱼ),
- les haut-parleurs (HPⱼ) étant disposés angulairement autour d'un axe (Z) destiné à être sensiblement vertical, les axes (Dj) de deux haut-parleurs (HPⱼ) successifs formant un angle (α) sensiblement égal à 360° divisé par M,
- l'unité de traitement (20) comportant un répartiteur (28) configuré pour produire les signaux de haut-parleur (SSⱼ),
chaque signal de haut-parleur (SSⱼ) comportant une même composante grave commune (SS_{LF}) obtenue à partir d'au moins un des canaux (Si), et dans laquelle les fréquences audio supérieures à une première fréquence (f1) prédéterminée sont inexistantes ou réduites,
au moins deux des signaux de haut-parleur (SSⱼ) comportant en outre une composante spécifique (SS_{j,MF}) s'ajoutant à la composante grave commune (SS_{LF}) chaque composante spécifique (SS_{j,MF}) étant obtenue à partir d'au moins un des canaux (Sᵢ), et dans laquelle les fréquences audio inférieures à la première fréquence (f1) sont inexistantes ou réduites,
au moins deux des composantes spécifiques (SSⱼ, _{MF}) étant différentes l'une de l'autre,
le système acoustique (1 ; 100 ; 110 ; 120 ; 130 ; 140) comportant en outre un sélecteur de fréquences (26) adapté pour produire, à partir de chaque canal (Sᵢ), d'une part un signal de basse fréquence (S_{i,LF}) dans lequel les fréquences audio du canal (Sᵢ) supérieures à la première fréquence (f1) sont inexistantes ou réduites, et d'autre part, si ledit canal (Si) comporte des fréquences audio supérieures à la première fréquence (f1), au moins un autre signal (S_{i,MF}) dans lequel les fréquences audio du canal (Si) inférieures à la première fréquence (f1) sont inexistantes ou réduites,
la composante grave commune (SS_{LF}) étant proportionnelle à la somme des signaux de basse fréquence (S_{i,LF}),
les composantes spécifiques (SSⱼ, _{MF}) étant obtenues à partir des autres signaux (S_{i,MF}),
**caractérisé en ce que**
le sélecteur de fréquences (26) est en outre configuré pour extraire, respectivement à partir de chaque canal (Sᵢ) comportant des fréquences audio supérieures à une deuxième fréquence (f2) prédéterminée, un signal de haute fréquence (S_{i, HF}) dans lequel les fréquences audio dudit canal (Si) inférieures à la deuxième fréquence (f2) sont inexistantes ou réduites, la deuxième fréquence (f2) étant supérieure à la première fréquence (f1), le sélecteur de fréquences (26) étant configuré pour que, dans chacun des autres signaux (S_{i,MF}), les fréquences audio supérieures à la deuxième fréquence (f2) soient inexistantes ou réduites, et
au moins un des, de préférence tous les, signaux de haut-parleur (SSⱼ) formés par le répartiteur (28) comportant en outre une composante aiguë commune (SS_{HF}) proportionnelle à la somme des signaux de haute fréquence (S_{i,HF}), la composante aiguë commune (SS_{HF}) s'ajoutant à la composante grave commune (SS_{LF}).

2. Système acoustique (1 ; 100 ; 110 ; 120 ; 130 ; 140) selon la revendication 1, dans lequel la première fréquence (f1) est supérieure ou égale à 200 Hz et inférieure ou égale à 500 Hz.

3. Système acoustique (1 ; 100 ; 110 ; 120 ; 130 ; 140) selon la revendication 1 ou 2, dans lequel les composantes spécifiques (SS_{j,MF}) sont des combinaisons linéaires d'au moins certains des autres signaux (S_{i,MF}).

4. Système acoustique (1 ; 100 ; 110 ; 120 ; 130 ; 140) selon l'une quelconque des revendications 1 à 3, dans lequel la deuxième fréquence (f2) est supérieure ou égale à 1000 Hz et inférieure ou égale à 10000 Hz.

5. Système acoustique (100) selon l'une quelconque des revendications 1 à 4, dans lequel :
- le système acoustique (100) est adapté pour diffuser le son à partir d'une source (24) stéréo, les canaux (Si) comportant un canal gauche L et un canal droit R ;
- le nombre M de haut-parleurs (HPⱼ) est égal à deux, les haut-parleurs (HPⱼ) comportant un premier haut-parleur HP₁ recevant un premier signal de haut-parleur SS₁; et un deuxième haut-parleur HP₂ recevant un deuxième signal de haut-parleur SS₂ ; et
- le répartiteur est configuré pour que : ${SS}_{1} = a * \left[1*{L}_{MF}+{SS}_{LF}+{SS}_{HF}\right]$ et ${SS}_{2} = a * \left[1*{R}_{MF}+{SS}_{LF}+{SS}_{HF}\right] ,$ avec ${SS}_{LF} = 1 / 2 * \left({L}_{LF}+{R}_{LF}\right) et {SS}_{HF} = 1 / 2 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

6. Système acoustique (110) selon l'une quelconque des revendications 1 à 4, dans lequel :
- le système acoustique (110) est adapté pour diffuser le son à partir d'une source (24) stéréo, les canaux (Sᵢ) comportant un canal gauche L et un canal droit R ;
- le nombre M de haut-parleurs (HPⱼ) est égal à trois, les haut-parleurs (HPⱼ) comportant un premier haut-parleur HP₁ recevant un premier signal de haut-parleur SS₁, un deuxième haut-parleur HP₂ recevant un deuxième signal de haut-parleur SS₂, et un troisième haut-parleur HP₃ recevant un troisième signal de haut-parleur SS₃; et
- le répartiteur (28) est configuré pour que : ${SS}_{1} = a * \left[1/2*\left({L}_{MF}+{R}_{MF}\right)+{SS}_{LF}+{SS}_{HF}\right] ,$ ${SS}_{2} = a * \left[1/2*{L}_{MF}+{SS}_{LF}+{SS}_{HF}\right] ,$ et ${SS}_{3} = a * \left[1/2*{R}_{MF}+{SS}_{LF}+{SS}_{HF}\right] ,$ avec ${SS}_{LF} = 1 / 3 * \left({L}_{LF}+{R}_{LF}\right) et {SS}_{HF} = 1 / 3 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

7. Système acoustique (120) selon l'une quelconque des revendications 1 à 4, dans lequel :
- le système acoustique (120) est adapté pour diffuser le son à partir d'une source (24) à cinq canaux S₁ à S₅ et un canal S₆ dépourvu de fréquences audio supérieures à la première fréquence (f1) ;
- le nombre M de haut-parleurs (HPⱼ) est égal à trois, les haut-parleurs (HPⱼ) comportant un premier haut-parleur HP₁ recevant un premier signal de haut-parleur SS₁, un deuxième haut-parleur HP₂ recevant un deuxième signal de haut-parleur SS₂, et un troisième haut-parleur HP₃ recevant un troisième signal de haut-parleur SS₃ ; et
- le répartiteur (28) est configuré pour que : ${SS}_{1} = a * \left[1/3*{S}_{1 , MF}+1/3*{S}_{2 , MF}+1*{S}_{3 , MF}+{SS}_{LF}+{SS}_{HF}\right] ,$ ${SS}_{2} = a* \left[2/3*{S}_{1 , MF}+1*{S}_{4 , MF}+{SS}_{LF}+{SS}_{HF}\right] ,$ et ${SS}_{3} = a * \left[2/3*{S}_{2 , MF}+1*{S}_{5 , MF}+{SS}_{LF}+{SS}_{HF}\right] ,$ avec ${SS}_{LF} = 1 / 3 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ et ${SS}_{HF} = 1 / 3 * \left({S}_{1 , HF}+{S}_{2 , HF}+{S}_{3 , HF}+{S}_{4 , HF}+{S}_{5 , HF}+{S}_{5 , HF}\right) ,$
S₁,_{LF} à S₆,_{LF} étant les signaux de basse fréquence des canaux S₁ à S₆, avec S₆,_{LF} = S₆,
S₁,_{MF} à S_{6,MF} étant les autres signaux des canaux S₁ à S₆,
S_{1,HF} à S_{6,HF} étant les signaux de haute fréquence des canaux S₁ à S₆,
a étant un coefficient de proportionnalité.

8. Système acoustique (130) selon l'une quelconque des revendications 1 à 4, dans lequel :
- le système acoustique (130) est adapté pour diffuser le son à partir d'une source (24) stéréo, les canaux (Sᵢ) comportant un canal gauche L et un canal droit R ;
- le nombre M de haut-parleurs (HPⱼ) est égal à quatre, les haut-parleurs (HPⱼ) comportant un premier haut-parleur HP₁ recevant un premier signal de haut-parleur SS₁, un deuxième haut-parleur HP₂ recevant un deuxième signal de haut-parleur SS₂, un troisième haut-parleur HP₃ recevant un troisième signal de haut-parleur SS₃, et un quatrième haut-parleur HP₄ recevant un quatrième signal de haut-parleur SS₄ ; et
- le répartiteur (28) est configuré pour que : ${SS}_{1} = a * \left[1/2*{L}_{MF}+{SS}_{LF}+{SS}_{HF}\right] ,$ ${SS}_{2} = a * \left[1/2*{R}_{MF}+{SS}_{LF}+{SS}_{HF}\right] ,$ ${SS}_{3} = a * \left[1/2*{L}_{MF}+{SS}_{LF}+{SS}_{HF}\right] ,$ et ${SS}_{4} = a * \left[1/2*{R}_{MF}+{SS}_{LF}+{SS}_{HF}\right] ,$ avec ${SS}_{LF} = 1 / 4 * \left({S}_{LF}+{R}_{LF}\right) et {SS}_{HF} = 1 / 4 * \left({L}_{HF}+{R}_{HF}\right) ,$
L_{LF} étant le signal de basse fréquence du canal gauche L,
L_{MF} étant l'autre signal du canal gauche L,
L_{HF} étant le signal de haute fréquence du canal gauche L,
R_{LF} étant le signal de basse fréquence du canal droit R,
R_{MF} étant l'autre signal du canal droit R,
R_{HF} étant le signal de haute fréquence du canal droit R,
a étant un coefficient de proportionnalité.

9. Système acoustique (140) selon l'une quelconque des revendications 1 à 4, dans lequel :
- le système acoustique (140) est adapté pour diffuser le son à partir d'une source (24) à cinq canaux S₁ à S₅ et un canal S₆ dépourvu de fréquences audio supérieures à la première fréquence (f1) ;
- le nombre M de haut-parleurs (HPⱼ) est égal à quatre, les haut-parleurs (HPⱼ) comportant un premier haut-parleur HP₁ recevant un premier signal de haut-parleur SS₁, un deuxième haut-parleur HP₂ recevant un deuxième signal de haut-parleur SS₂, un troisième haut-parleur HP₃ recevant un troisième signal de haut-parleur SS₃, et un quatrième haut-parleur HP₄ recevant un quatrième signal de haut-parleur SS₄ ; et
- le répartiteur (28) est adapté pour que : ${SS}_{1} = a * \left[1*{S}_{3 , MF}+1/4*{S}_{1 , MF}+1/4*{S}_{2 , MF}+{SS}_{LF}+{SS}_{HF}\right] ,$ ${SS}_{2} = a * \left[\begin{matrix}3 / 4 * {S}_{1 , MF} + 1 / 2 * {S}_{4 , MF} & + {SS}_{LF} + {SS}_{HF}\end{matrix}\right] ,$ ${SS}_{3} = a * \left[\begin{matrix}1 / 2 * {S}_{4 , MF} + 1 / 2 * {S}_{5 , MF} & + {SS}_{LF} + {SS}_{HF}\end{matrix}\right] ,$
et ${SS}_{4} = a * \left[\begin{matrix}3 / 4 * {S}_{2 , MF} + 1 / 2 * {S}_{5 , MF} & + {SS}_{LF} + {SS}_{HF}\end{matrix}\right] ,$ avec ${SS}_{LF} = 1 / 4 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ et ${SS}_{HF} = 1 / 4 * \left({S}_{1 , HF}+{S}_{2 , HF}+{S}_{3 , HF}+{S}_{4 , HF}+{S}_{5 , HF}+{S}_{5 , LF}\right) ,$
S₁,_{LF} à S₆,_{LF} étant les signaux de basse fréquence des canaux S₁ à S₆, avec S₆,_{LF} = S₆,
S₁,_{MF} à S_{6,MF} étant les autres signaux des canaux S₁ à S₆,
S_{1,HF} à S_{6,HF} étant les signaux de haute fréquence des canaux S₁ à S₆,
a étant un coefficient de proportionnalité.

10. Procédé pour diffuser du son à partir de N canaux (Sᵢ) comportant des fréquences audio, N étant supérieur ou égal à deux, le procédé comprenant les étapes suivantes :
- fourniture de M haut-parleurs (HPⱼ) structurellement analogues les uns aux autres et montés sur un même châssis (5), M étant supérieur ou égal à deux, les haut-parleurs (HPⱼ) définissant des axes (Dⱼ) et étant disposés angulairement autour d'un axe (Z) destiné à être sensiblement vertical, les axes (Dⱼ) de deux haut-parleurs (HPⱼ) successifs formant un angle (α) sensiblement égal à 360° divisé par M,
- envoi, par une unité de traitement (20), de M signaux de haut-parleur (SSⱼ) respectivement aux haut-parleurs (HPⱼ),
- production des signaux de haut-parleur (SSⱼ) par un répartiteur (28) de l'unité de traitement (20),
chaque signal de haut-parleur (SSⱼ) produit comportant une même composante grave commune (SS_{LF}) obtenue à partir d'au moins un des canaux (Si), et dans laquelle les fréquences audio supérieures à une première fréquence (f1) prédéterminée sont inexistantes ou réduites,
au moins deux des signaux de haut-parleur (SSⱼ) comportant en outre une composante spécifique (SS_{j,MF}) s'ajoutant à la composante grave commune (SS_{LF}) chaque composante spécifique (SS_{j,MF}) étant obtenue à partir d'au moins un des canaux (Sᵢ), et dans laquelle les fréquences audio inférieures à la première fréquence (f1) sont inexistantes ou réduites,
au moins deux des composantes spécifiques (SSⱼ, _{MF}) étant différentes l'une de l'autre,
- sélection de fréquences pour produire, à partir de chaque canal (Si), d'une part un signal de basse fréquence (S_{i,LF}) dans lequel les fréquences audio du canal (Sᵢ) supérieures à la première fréquence (f1) sont inexistantes ou réduites, et d'autre part, si ledit canal (Sᵢ) comporte des fréquences audio supérieures à la première fréquence (f1), au moins un autre signal (S_{i,MF}) dans lequel les fréquences audio du canal (Sᵢ) inférieures à la première fréquence (f1) sont inexistantes ou réduites, la composante grave commune (SS_{LF}) étant proportionnelle à la somme des signaux de basse fréquence (S_{i,LF}), les composantes spécifiques (SS_{j, MF}) étant obtenues à partir des autres signaux (S_{i,MF}), et **caractérisé par** les étapes suivantes:
- extraction, par le sélecteur de fréquences (26), respectivement à partir de chaque canal (Si) comportant des fréquences audio supérieures à une deuxième fréquence (f2) prédéterminée, d'un signal de haute fréquence (S_{i, HF}) dans lequel les fréquences audio dudit canal (Sᵢ) inférieures à la deuxième fréquence (f2) sont inexistantes ou réduites, la deuxième fréquence (f2) étant supérieure à la première fréquence (f1), le sélecteur de fréquences (26) étant configuré pour que, dans chacun des autres signaux (S_{i,MF}), les fréquences audio supérieures à la deuxième fréquence (f2) soient inexistantes ou réduites, et au moins un des, de préférence tous les, signaux de haut-parleur (SSⱼ) formés par le répartiteur (28) comportant en outre une composante aiguë commune (SS_{HF}) proportionnelle à la somme des signaux de haute fréquence (S_{i,HF}), la composante aiguë commune (SS_{HF}) s'ajoutant à la composante grave commune (SS_{LF}).

## Patentansprüche

1. Akustisches System (1; 100; 110; 120; 130; 140), das so beschaffen ist, dass es Schall aus N Kanälen (Si) mit Audiofrequenzen ausstrahlt, wobei N größer als oder gleich zwei ist, wobei das akustische System (1; 100; 110; 120; 130; 140) umfasst:
- ein Gestell (5),
- M Lautsprecher (HPⱼ), die strukturell analog zueinander sind und an dem Gestell (5) montiert sind, wobei M größer oder gleich zwei ist, wobei die Lautsprecher (HPⱼ) Achsen (Dⱼ) beschreiben, und
- eine Verarbeitungseinheit (20), die so beschaffen ist, dass sie M Lautsprechersignale (SSⱼ) jeweils an die Lautsprecher (HPⱼ) sendet,
- wobei die Lautsprecher (HPⱼ) winkelförmig um eine Achse (Z) angeordnet sind, die dazu bestimmt ist, im Wesentlichen vertikal zu sein, wobei die Achsen (Dj) von zwei aufeinanderfolgenden Lautsprechern (HPⱼ) einen Winkel (α) bilden, der im Wesentlichen gleich 360° geteilt durch M ist,
- die Verarbeitungseinheit (20) einen Verteiler (28) enthält, der so konfiguriert ist, dass er die Lautsprechersignale (SSⱼ) erzeugt,
jedes Lautsprechersignal (SSⱼ) eine gleiche gemeinsame Basskomponente (SS_{LF}) aufweist, die von mindestens einem der Kanäle (Si) erhalten wird, und in der Audiofrequenzen, die höher als eine erste vorbestimmte Frequenz (f1) sind, nicht vorhanden oder reduziert sind,
wobei mindestens zwei der Lautsprechersignale (SSⱼ) außerdem eine spezifische Komponente (SS_{j,MF}) zusätzlich zu der gemeinsamen Basskomponente (SS_{LF}) aufweisen, wobei jede spezifische Komponente (SS_{j,MF}) von mindestens einem der Kanäle (Si) erhalten wird und in dem Audiofrequenzen unterhalb der ersten Frequenz (f1) nicht existieren oder reduziert sind,
wobei sich mindestens zwei der spezifischen Komponenten (SS_{j,MF}) voneinander unterscheiden,
wobei das akustische System (1; 100; 110; 120; 130; 140) weiterhin einen Frequenzwähler (26) umfasst, der so beschaffen ist, dass er aus jedem Kanal (Sᵢ) einerseits ein Niederfrequenzsignal (S_{i,LF}) erzeugt, in dem die Audiofrequenzen des Kanals (Si), die höher als die erste Frequenz (f1) sind, nicht vorhanden oder reduziert sind, und andererseits, wenn der Kanal (Si) Audiofrequenzen enthält, die höher als die erste Frequenz (f1) sind, mindestens ein weiteres Signal (S_{i,MF}) umfasst, in dem die Audiofrequenzen des Kanals (Sᵢ), die niedriger als die erste Frequenz (f1) sind, nicht vorhanden oder reduziert sind,
wobei die gemeinsame Basskomponente (SS_{LF}) proportional zur Summe der niederfrequenten Signale (S_{i,LF})ist,
wobei die spezifischen Komponenten (SS_{j,MF}) aus den anderen Signalen (S_{i.MF}) erlangt werden, **dadurch gekennzeichnet, dass** der Frequenzwähler (26) außerdem konfiguriert ist, um jeweils aus jedem Kanal (Si) mit Audiofrequenzen oberhalb einer vorbestimmten zweiten Frequenz (f2) ein Hochfrequenzsignal (S_{i,HF}) zu extrahieren, in dem die Audiofrequenzen des Kanals (Si) unterhalb der zweiten Frequenz (f2) nicht vorhanden oder reduziert sind, wobei die zweite Frequenz (f2) höher als die erste Frequenz (f1) ist, wobei der Frequenzwähler (26) so konfiguriert ist, dass in jedem der anderen Signale (S_{i,MF}) die Audiofrequenzen, die höher als die zweite Frequenz (f2) sind, nicht existieren oder reduziert werden, und
mindestens eines der, vorzugsweise alle der, durch den Verteiler (28) gebildeten Lautsprechersignale (SSⱼ) außerdem eine gemeinsame Hochtonkomponente (SS_{HF}) proportional zur Summe der Hochfrequenzsignale (S_{i,HF}) aufweist, wobei die gemeinsame Hochtonkomponente (SS_{HF}) zur gemeinsamen Tieftonkomponente (SS_{LF}) hinzu kommt.

2. Akustisches System (1; 100; 110; 120; 130; 140) nach Anspruch 1, wobei die erste Frequenz (f1) größer als oder gleich 200 Hz und kleiner als oder gleich 500 Hz ist.

3. Akustisches System (1; 100; 110; 120; 130; 140) nach Anspruch 1 oder 2, wobei die spezifischen Komponenten (SS_{j,MF}) Linearkombinationen von mindestens einigen der anderen Signale (S_{i,MF}) sind.

4. Akustisches System (1; 100; 110; 120; 130; 140) nach einem der Ansprüche 1 bis 3, wobei die zweite Frequenz (f2) größer als oder gleich 1000 Hz und kleiner als oder gleich 10.000 Hz ist.

5. Akustisches System (100) nach einem der Ansprüche 1 bis 4, wobei:
- das akustische System (100) dazu geeignet ist, Schall von einer Stereoquelle (24) auszustrahlen, wobei die Kanäle (Si) einen linken Kanal L und einen rechten Kanal R umfassen;
- die Anzahl M der Lautsprecher (HPⱼ) gleich zwei ist, wobei die Lautsprecher (HPⱼ) einen ersten Lautsprecher HP₁, der ein erstes Lautsprechersignal SS₁empfängt; und einen zweiten Lautsprecher HP₂, der ein zweites Lautsprechersignal SS₂empfängt, umfassen; und
- der Verteiler so konfiguriert ist, dass: ${SS}_{1} = a * \left[1*{L}_{MF}+{SS}_{LF}+{SS}_{HF}\right]$ und ${SS}_{2} = a * \left[1*{R}_{MF}+{SS}_{LF}+{SS}_{HF}\right] ,$ mit ${SS}_{LF} = 1 / 2 * \left({L}_{LF}+{R}_{LF}\right) et {SS}_{HF} = 1 / 2 * \left({L}_{HF}+{R}_{HF}\right) ,$
Wobei L_{LF} das niederfrequente Signal des linken Kanals L ist,
Wobei L_{MF} das andere Signal des linken Kanals L ist,
Wobei L_{HF} das Hochfrequenzsignal des linken Kanals L ist,
Wobei R_{LF} das niederfrequente Signal des rechten Kanals R ist,
Wobei R_{MF} das andere Signal des rechten Kanals R ist,
Wobei R_{HF} das Hochfrequenzsignal des rechten Kanals R ist,
Wobei a ein Proportionalitätskoeffizient ist.

6. Akustisches System (110) nach einem der Ansprüche 1 bis 4, wobei:
- das akustische System (110) dazu geeignet ist, Schall von einer Stereoquelle (24) auszustrahlen, wobei die Kanäle (Si) einen linken Kanal L und einen rechten Kanal R umfassen;
- die Anzahl M der Lautsprecher (HPⱼ) gleich drei ist, wobei die Lautsprecher (HPⱼ) einen ersten Lautsprecher HP₁, der ein erstes Lautsprechersignal SS₁ empfängt, einen zweiten Lautsprecher HP₂, der ein zweites Lautsprechersignal SS₂ empfängt, und einen dritten Lautsprecher HP₃, der ein drittes Lautsprechersignal SS₃ empfängt, umfassen; und
- der Verteiler (28) so konfiguriert ist, dass: ${SS}_{1} = a * \left[1/2*\left({L}_{MF}+{R}_{MF}\right)+{SS}_{LF}+{SS}_{HF}\right] ,$ ${SS}_{2} = a * \left[\begin{matrix}1 / 2 * {L}_{MF} & + {SS}_{LF} + {SS}_{HF}\end{matrix}\right] ,$ und ${SS}_{3} = a * \left[\begin{matrix}1 / 2 * {R}_{MF} & + {SS}_{LF} + {SS}_{HF}\end{matrix}\right] ,$ mit ${SS}_{LF} = 1 / 3 * \left({L}_{LF}+{R}_{LF}\right) et {SS}_{HF} = 1 / 3 * \left({L}_{HF}+{R}_{HF}\right) ,$
Wobei L_{LF} das niederfrequente Signal des linken Kanals L ist,
Wobei L_{MF} das andere Signal des linken Kanals L ist,
Wobei L_{HF} das Hochfrequenzsignal des linken Kanals L ist,
Wobei R_{LF} das niederfrequente Signal des rechten Kanals R ist,
Wobei R_{MF} das andere Signal des rechten Kanals R ist,
Wobei R_{HF} das Hochfrequenzsignal des rechten Kanals R ist,
Wobei a ein Proportionalitätskoeffizient ist.

7. Akustisches System (120) nach einem der Ansprüche 1 bis 4, wobei:
- das akustische System (120) dazu geeignet ist, den Ton von einer Quelle (24) mit fünf Kanälen S₁ bis S₅ und einem Kanal Se, der keine Audiofrequenzen oberhalb der ersten Frequenz (f1) aufweist, zu übertragen;
- die Anzahl M der Lautsprecher (HPⱼ) gleich drei ist, wobei die Lautsprecher (HPⱼ) einen ersten Lautsprecher HP₁, der ein erstes Lautsprechersignal SS₁ empfängt, einen zweiten Lautsprecher HP₂, der ein zweites Lautsprechersignal SS₂ empfängt, und einen dritten Lautsprecher HP₃, der ein drittes Lautsprechersignal SS₃ empfängt, umfassen; und
- der Verteiler (28) so konfiguriert ist, dass: ${SS}_{1} = a * \left[1/3*{S}_{1 , MF}+1/3*{S}_{2 , MF}+1*{S}_{3 , MF}+{SS}_{LF}+{SS}_{HF}\right] ,$ ${SS}_{2} = a * \left[\begin{matrix}2 / 3 * {S}_{1 , MF} + 1 * {S}_{4 , MF} & + {SS}_{LF} + {SS}_{HF}\end{matrix}\right] ,$ und ${SS}_{3} = a * \left[\begin{matrix}2 / 3 * {S}_{2 , MF} + 1 * {S}_{5 , MF} & + {SS}_{LF} + {SS}_{HF}\end{matrix}\right] ,$ mit ${SS}_{LF} = 1 / 3 * \left({S}_{1 , LF}+{S}_{2 , LF}+{S}_{3 , LF}+{S}_{4 , LF}+{S}_{5 , LF}+{S}_{6 , LF}\right) ,$ und ${SS}_{HF} = 1 / 3 * \left({S}_{1 , HF}+{S}_{2 , HF}+{S}_{3 , HF}+{S}_{4 , HF}+{S}_{5 , HF}+{S}_{5 , LF}\right) ,$
wobei S₁,_{LF} bis S₆,_{LF} die niederfrequenten Signale der Kanäle S₁ bis S₆ sind, mit S_{6,LF} = S₆,
Wobei S₁,_{MF} bis S_{6,MF} die anderen Signale der Kanäle S₁ bis S₆ sind,
S_{1,HF} bis S_{6,HF} die Hochfrequenzsignale der Kanäle S₁ bis S₆ sind,
Wobei a ein Proportionalitätskoeffizient ist.

8. Akustisches System (130) nach einem der Ansprüche 1 bis 4, wobei:
- das akustische System (130) dazu geeignet ist, Schall von einer Stereoquelle (24) auszustrahlen, wobei die Kanäle (Si) einen linken Kanal L und einen rechten Kanal R umfassen;
- die Anzahl M der Lautsprecher (HPⱼ) gleich vier ist, wobei die Lautsprecher (HPⱼ) einen ersten Lautsprecher HP₁, der ein erstes Lautsprechersignal SS₁ empfängt, einen zweiten Lautsprecher HP₂, der ein zweites Lautsprechersignal SS₂ empfängt, und einen dritten Lautsprecher HP₃, der ein drittes Lautsprechersignal SS₃ empfängt, und einen vierten Lautsprecher HP₄, der ein viertes Lautsprechersignal SS₄ empfängt, umfassen; und
- der Verteiler (28) so konfiguriert ist, dass: ${SS}_{1} = a * \left[\begin{matrix}1 / 2 * {L}_{MF} + & {SS}_{LF} + {SS}_{HF}\end{matrix}\right] ,$ ${SS}_{2} = a * \left[\begin{matrix}1 / 2 * {R}_{MF} + & {SS}_{LF} + {SS}_{HF}\end{matrix}\right] ,$ ${SS}_{3} = a * \left[1/2*{L}_{MF}+{SS}_{LF}+{SS}_{HF}\right] ,$ und ${SS}_{4} = a * \left[1/2*{R}_{MF}+{SS}_{LF}+{SS}_{HF}\right] ,$ mit ${SS}_{LF} = 1 / 4 * \left({L}_{LF}+{R}_{LF}\right) und {SS}_{HF} = 1 / 4 * \left({L}_{HF}+{R}_{HF}\right) ,$
Wobei L_{LF} das niederfrequente Signal des linken Kanals L ist,
Wobei L_{MF} das andere Signal des linken Kanals L ist,
Wobei L_{HF} das Hochfrequenzsignal des linken Kanals L ist,
Wobei R_{LF} das niederfrequente Signal des rechten Kanals R ist,
Wobei R_{MF} das andere Signal des rechten Kanals R ist,
Wobei R_{HF} das Hochfrequenzsignal des rechten Kanals R ist,
Wobei a ein Proportionalitätskoeffizient ist.

9. Akustisches System (140) nach einem der Ansprüche 1 bis 4, wobei:
- das akustische System (140) so beschaffen ist, dass es den Ton von einer Quelle (24) mit fünf Kanälen S₁ bis S₅ und einem Kanal Se, der keine Audiofrequenzen oberhalb der ersten Frequenz (f1) aufweist, ausstrahlt;
- die Anzahl M der Lautsprecher (HPⱼ) gleich vier ist, wobei die Lautsprecher (HPⱼ) einen ersten Lautsprecher HP₁, der ein erstes Lautsprechersignal SS₁ empfängt, einen zweiten Lautsprecher HP₂, der ein zweites Lautsprechersignal SS₂ empfängt, und einen dritten Lautsprecher HP₃, der ein drittes Lautsprechersignal SS₃ empfängt, und einen vierten Lautsprecher HP₄, der ein viertes Lautsprechersignal SS₄ empfängt, umfassen; und
- der Verteiler (28) so angepasst ist, dass: ${SS}_{1} = a * \left[1*{S}_{3 , MF}+1/4*{S}_{1 , MF}+1/4*{S}_{2 , MF}+{SS}_{LF}+{SS}_{HF}\right] ,$ $\begin{matrix}{SS}_{2} = a * [ 3 / 4 * {S}_{1 , MF} + 1 / 2 * {S}_{4 , MF} & + {SS}_{LF} + {SS}_{HF} ] ,\end{matrix}$ $\begin{matrix}{SS}_{3} = a * [ 1 / 2 * {S}_{4 , MF} + 1 / 2 * {S}_{5 , MF} & + {SS}_{LF} + {SS}_{HF} ] ,\end{matrix}$ und $\begin{matrix}{SS}_{4} = a * [ 3 / 4 * {S}_{2 , MF} + 1 / 2 * {S}_{5 , MF} & + {SS}_{LF} + {SS}_{HF} ] ,\end{matrix}$ mit ${SS}_{LF} = 1 / 4 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ und ${SS}_{HF} = 1 / 4 * \left({S}_{1 , HF}+{S}_{2 , HF}+{S}_{3 , HF}+{S}_{4 , HF}+{S}_{5 , HF}+{S}_{6 , LF}\right) ,$
Wobei S₁,_{LF} bis S_{6,LF} die niederfrequenten Signale der Kanäle S₁ bis S₆ sind, mit S6,_{LF} = S₆,
S₁,_{MF} bis S_{6,MF} die anderen Signale der Kanäle S₁ bis S₆ sind,
S_{1,HF} bis S_{6,HF} sind die Hochfrequenzsignale der Kanäle S₁ bis S₆ sind
Wobei a ein Proportionalitätskoeffizient ist.

10. Verfahren zum Ausstrahlen von Ton aus N Kanälen (Si), die Audio-Frequenzen enthalten, wobei N größer oder gleich zwei ist, wobei das Verfahren die folgenden Schritte umfasst:
- Bereitstellung von M Lautsprechern (HPⱼ), die strukturell analog zueinander sind und auf demselben Gestell (5) montiert sind, wobei M größer oder gleich zwei ist, wobei die Lautsprecher (HPⱼ) Achsen (Dⱼ) definieren, die winkelmäßig um eine Achse (Z) angeordnet sind, die dazu bestimmt ist, im Wesentlichen vertikal zu sein, wobei die Achsen (Dⱼ) von zwei aufeinanderfolgenden Lautsprechern (HPⱼ) einen Winkel (α) bilden, der im Wesentlichen gleich 360° geteilt durch M ist,
- Senden von M Lautsprechersignalen (SSⱼ) durch eine Verarbeitungseinheit (20) jeweils zu den Lautsprechern (HPⱼ),
- Erzeugen der Lautsprechersignale (SSⱼ) durch einen Verteiler (28) der Verarbeitungseinheit (20),
Wobei jedes erzeugte Lautsprechersignal (SSⱼ) eine gleiche gemeinsame Basskomponente (SS_{LF}) aufweist, die von mindestens einem der Kanäle (Si) erhalten wird, und in der Audiofrequenzen, die höher als eine erste vorbestimmte Frequenz (f1) sind, nicht vorhanden oder reduziert sind,
wobei mindestens zwei der Lautsprechersignale (SSⱼ) ferner eine spezifische Komponente (SS_{j,MF}) zusätzlich zu der gemeinsamen Basskomponente (SS_{LF}) aufweisen, wobei jede spezifische Komponente (SS_{j,MF}) von mindestens einem der Kanäle (Si) erhalten wird und wobei Audiofrequenzen unterhalb der ersten Frequenz (f1) nicht existieren oder reduziert sind,
wobei sich mindestens zwei der spezifischen Komponenten (SS_{j,MF}) voneinander unterscheiden,
- Frequenzauswahl, um aus jedem Kanal (Si) einerseits ein niederfrequentes Signal (S_{i,LF}) zu erzeugen, in dem die Audiofrequenzen des Kanals (Si), die höher als die erste Frequenz (f1) sind, nicht vorhanden oder reduziert sind, und andererseits, wenn der Kanal (Sᵢ) Audiofrequenzen enthält, die höher als die erste Frequenz (f1) sind, mindestens ein weiteres Signal (S_{i,MF}), in dem die Audiofrequenzen des Kanals (Si) unterhalb der ersten Frequenz (f1) nicht vorhanden oder reduziert sind, wobei die gemeinsame Basskomponente (SS_{LF}) proportional zur Summe der niederfrequenten Signale (S_{i,LF}) ist, wobei die spezifischen Komponenten (SS_{j,MF}) aus den anderen Signalen (S_{i,MF}) erhalten werden, und **gekennzeichnet durch** die folgenden Schritte:
- Extrahieren, durch den Frequenzwähler (26), jeweils aus jedem Kanal (Si) mit Audiofrequenzen oberhalb einer vorbestimmten zweiten Frequenz (f2), eines Hochfrequenzsignals (S_{i,HF}), in dem die Audiofrequenzen des Kanals (Si) unterhalb der zweiten Frequenz (f2) nicht existieren oder reduziert sind, wobei die zweite Frequenz (f2) höher als die erste Frequenz (f1) ist, wobei der Frequenzwähler (26) so konfiguriert ist, dass, in jedem der anderen Signale (S_{i,MF}) Audiofrequenzen, die höher als die zweite Frequenz (f2) sind, nicht existieren oder reduziert werden, und mindestens eines der, vorzugsweise alle, Lautsprechersignale (SSⱼ), die durch den Verteiler (28) gebildet werden, außerdem eine gemeinsame Hochtonkomponente (SS_{HF}) proportional zur Summe der Hochfrequenzsignale (S_{i,HF}) enthält, wobei die gemeinsame Hochtonkomponente (SS_{HF}) zur gemeinsamen Tieftonkomponente (SS_{LF}) hinzu kommt.

## Claims

1. An acoustic system (1; 100; 110; 120; 130; 140) designed for diffusing sound from N channels (Si) comprising audio frequencies, N being greater than or equal to two, the acoustic system (1; 100; 110; 120; 130; 140) comprising:
- a frame (5),
- M loudspeakers (HPⱼ) structurally similar to each other and mounted on the frame (5), M being greater than or equal to two, the loudspeakers (HPⱼ) defining axes (Dⱼ), and
- a processing unit (20) designed for sending M loudspeaker signals (SSⱼ) to the respective loudspeakers (HPⱼ),
- the loudspeakers (HPⱼ) being arranged at an angle about an axis (Z) intended to be substantially vertical, the axes (Dⱼ) of two successive loudspeakers (HPⱼ) forming an angle (α) substantially equal to 360° divided by M,
- the processing unit (20) comprising a splitter (28) configured to produce the loudspeaker signals (SSⱼ),
each loudspeaker signal (SSⱼ) comprising a same shared bass component (SS_{LF}) obtained from at least one of the channels (Si), and in which the audio frequencies that are higher than a predetermined first frequency (f1) are non-existent or reduced,
at least two of the loudspeaker signals (SSⱼ) further comprising a specific component (SS_{j,MF}) in addition to the shared bass component (SS_{LF}), each specific component (SS_{j,MF}) being obtained from at least one of the channels (Sᵢ), and in which the audio frequencies below the first frequency (f1) are non-existent or reduced,
at least two of the specific components (SS_{j, MF}) being different from each other,
the acoustic system (1; 100; 110; 120; 130; 140) further comprising a frequency selector (26) adapted to produce, from each channel (Sᵢ), on the one hand a low frequency signal (S_{i,LF}) in which the audio frequencies of the channel (Si) higher than the first frequency (f1) are non-existent or reduced, and on the other hand, if said channel (Sᵢ) comprises audio frequencies that are higher than the first frequency (f1), at least one other signal (S_{i, MF}) in which the audio frequencies of the channel (Si) lower than the first frequency (f1) are non-existent or reduced,
the shared bass component (SS_{LF}) being proportional to the sum of the low frequency signals (S_{i,LF}),
the specific components (SS_{j, MF}) being obtained from the other signals (S_{i,MF}),
**characterized in that** the frequency selector (26) is further configured to extract, from each respective channel (Si) comprising audio frequencies that are higher than a predetermined second frequency (f2), a high-frequency signal (S_{i, HF}) in which the audio frequencies of said channel (Si) lower than the second frequency (f2) are non-existent or reduced, the second frequency (f2) being higher than the first frequency (f1), the frequency selector (26) being configured so that, in each of the other signals (S_{i,MF}), the audio frequencies that are higher than the second frequency (f2) are non-existent or reduced, and
at least one, preferably all, of the loudspeaker signals (SSⱼ) formed by the splitter (28) further comprising a shared high frequency component (SS_{HF}) proportional to the sum of the high frequency signals (S_{i,HF}), the shared high frequency component (SS_{HF}) being added to the shared bass component (SS_{LF}).

2. The acoustic system (1; 100; 110; 120; 130; 140) according to claim 1, wherein the first frequency (f1) is greater than or equal to 200 Hz and less than or equal to 500 Hz.

3. The acoustic system (1; 100; 110; 120; 130; 140) according to claim 1 or 2, wherein the specific components (SS_{j,MF}) are linear combinations of at least some of the other signals (S_{i,MF}).

4. The acoustic system (1; 100; 110; 120; 130; 140) according to any one of claims 1 to 3, wherein the second frequency (f2) is greater than or equal to 1000 Hz and less than or equal to 10000 Hz.

5. The acoustic system (100) according to any one of claims 1 to 4, wherein:
- the acoustic system (100) is designed for diffusing the sound from a stereo source (24), the channels (Sᵢ) comprising a left channel L and a right channel R;
- the number M of loudspeakers (HPⱼ) is equal to two, the loudspeakers (HPⱼ) comprising a first loudspeaker HP₁ receiving a first loudspeaker signal SS₁; and a second loudspeaker HP₂ receiving a second loudspeaker signal SS₂; and
- the splitter is configured so that: ${SS}_{1} = a * \left[1*{L}_{MF}+{SS}_{LF}+{SS}_{HF}\right]$ and ${SS}_{2} = a * \left[1*{R}_{MF}+{SS}_{LF}+{SS}_{HF}\right] ,$ with ${SS}_{LF} = 1 / 2 * \left({L}_{LF}+{R}_{LF}\right) and {SS}_{HF} = 1 / 2 * \left({L}_{HF}+{R}_{HF}\right) ,$
L_{LF} being the low frequency signal of the left channel L,
L_{MF} being the other signal of the left channel L,
L_{HF} being the high frequency signal of the left channel L,
R_{LF} being the low frequency signal of the right channel R,
R_{MF} being the other signal of the right channel R,
R_{HF} being the high frequency signal of the right channel R,
a being a proportionality coefficient.

6. The acoustic system (110) according to any one of claims 1 to 4, wherein:
- the acoustic system (110) is designed for diffusing the sound from a stereo source (24), the channels (Sᵢ) comprising a left channel L and a right channel R;
- the number M of loudspeakers (HPj) is equal to three, the loudspeakers (HPⱼ) comprising a first loudspeaker HP₁ receiving a first loudspeaker signal SS₁, a second loudspeaker HP₂ receiving a second loudspeaker signal SS₂, and a third loudspeaker HP₃ receiving a third loudspeaker signal SS₃; and
- the splitter (28) is configured so that: ${SS}_{1} = a * \left[1/2*\left({L}_{MF}+{R}_{MF}\right)+{SS}_{LF}+{SS}_{HF}\right] ,$ ${SS}_{2} = a * \left[1/2*{L}_{MF}+{SS}_{LF}+{SS}_{HF}\right] ,$ and ${SS}_{3} = a * \left[1/2*{R}_{MF}+{SS}_{LF}+{SS}_{HF}\right] ,$ with ${SS}_{LF} = 1 / 3 * \left({L}_{LF}+{R}_{LF}\right) and {SS}_{HF} = 1 / 3 * \left({L}_{HF}+{R}_{HF}\right) ,$
L_{LF} being the low frequency signal of the left channel L,
L_{MF} being the other signal of the left channel L,
L_{HF} being the high frequency signal of the left channel L,
R_{LF} being the low frequency signal of the right channel R,
R_{MF} being the other signal of the right channel R,
R_{HF} being the high frequency signal of the right channel R,
a being a proportionality coefficient.

7. The acoustic system (120) according to any one of claims 1 to 4, wherein:
- the acoustic system (120) is designed for diffusing the sound from a source (24) with five channels S₁ to S₅ and one channel S₆ with no audio frequencies that are higher than the first frequency (f1);
- the number M of loudspeakers (HPⱼ) is three, the loudspeakers (HPⱼ) including a first loudspeaker HP1 receiving a first loudspeaker signal SS₁, a second loudspeaker HP₂ receiving a second loudspeaker signal SS₂, and a third loudspeaker HP3 receiving a third loudspeaker signal SS₃; and
- the splitter (28) is configured so that: ${SS}_{1} = a * \left[1/3*{S}_{1 , MF}+1/3*{S}_{2 , MF}+1*{S}_{3 , MF}+{SS}_{LF}+{SS}_{HF}\right] ,$ ${SS}_{2} = a * \left[2/3*{S}_{1 , MF}+1*{S}_{4 , MF}+{SS}_{LF}+{SS}_{HF}\right]$ , and ${SS}_{3} = a * \left[2/3*{S}_{2 , MF}+1*{S}_{5 , MF}+{SS}_{LF}+{SS}_{HF}\right] ,$ with ${SS}_{LF} = 1 / 3 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$ and ${SS}_{HF} = 1 / 3 * \left({S}_{1 , HF}+{S}_{2 , HF}+{S}_{3 , HF}+{S}_{4 , HF}+{S}_{5 , HF}+{S}_{5 , LF}\right) ,$
S_{1,LF} to S₆,_{LF} being the low frequency signals of channels S₁ to S₆, with S₆,_{LF} = Se,
S_{1,MF} to S_{6,MF} being the other signals of channels S₁ to Se,
S_{1,HF} to S_{6,HF} being the high frequency signals of channels S₁ to Se,
a being a proportionality coefficient.

8. The acoustic system (130) according to any one of claims 1 to 4, wherein:
- the acoustic system (130) is designed for diffusing the sound from a stereo source (24), the channels (Sᵢ) comprising a left channel L and a right channel R;
- the number M of loudspeakers (HPⱼ) is equal to four, the loudspeakers (HPⱼ) comprising a first loudspeaker HP₁ receiving a first loudspeaker signal SS₁, a second loudspeaker HP₂ receiving a second loudspeaker signal SS₂, a third loudspeaker HP₃ receiving a third loudspeaker signal SS₃, and a fourth loudspeaker HP₄ receiving a fourth loudspeaker signal SS₄; and
- the splitter (28) is configured so that: ${SS}_{1} = a * \left[1/2*{L}_{MF}+{SS}_{LF}+{SS}_{HF}\right] ,$ ${SS}_{2} = a * \left[1/2*{R}_{MF}+{SS}_{LF}+{SS}_{HF}\right] ,$ ${SS}_{3} = a * \left[1/2*{L}_{MF}+{SS}_{LF}+{SS}_{HF}\right] ,$ and ${SS}_{4} = a * \left[1/2*{R}_{MF}+{SS}_{LF}+{SS}_{HF}\right] ,$ with ${SS}_{LF} = 1 / 4 * \left({L}_{LF}+{R}_{LF}\right) and {SS}_{HF} = 1 / 4 * \left({L}_{HF}+{R}_{HF}\right) ,$
L_{LF} being the low frequency signal of the left channel L,
L_{MF} being the other signal of the left channel L,
L_{HF} being the high frequency signal of the left channel L,
R_{LF} being the low frequency signal of the right channel R,
R_{MF} being the other signal of the right channel R,
R_{HF} being the high frequency signal of the right channel R,
a being a proportionality coefficient.

9. The acoustic system (140) according to any one of claims 1 to 4, wherein:
- the acoustic system (140) is designed for diffusing the sound from a source (24) with five channels S₁ to S₅ and one channel S₆ with no audio frequencies that are higher than the first frequency (f1);
- the number M of loudspeakers (HPⱼ) is equal to four, the loudspeakers (HPⱼ) including a first loudspeaker HP₁ receiving a first loudspeaker signal SS₁, a second loudspeaker HP₂ receiving a second loudspeaker signal SS₂, a third loudspeaker HP₃ receiving a third loudspeaker signal SS₃, and a fourth loudspeaker HP₄ receiving a fourth loudspeaker signal SS₄; and
- the splitter (28) is adapted such that: ${SS}_{1} = a * \left[1*{S}_{3 , MF}+1/4*{S}_{1 , MF}+1/4*{S}_{2 , MF}+{SS}_{LF}+{SS}_{HF}\right] ,$ ${SS}_{2} = a * \left[3/4*{S}_{1 , MF}+1/2*{S}_{4 , MF}+{SS}_{LF}+{SS}_{HF}\right] ,$ ${SS}_{3} = a * \left[1/2*{S}_{4 , MF}+1/2*{S}_{5 , MF}+{SS}_{LF}+{SS}_{HF}\right] ,$ , and ${SS}_{4} = a * \left[3/4*{S}_{2 , MF}+1/2*{S}_{5 , MF}+{SS}_{LF}+{SS}_{HF}\right] ,$ with ${SS}_{LF} = 1 / 4 * \left({S}_{1 , LF}+{S}_{2 , LF}+{S}_{3 , LF}+{S}_{4 , LF}+{S}_{5 , LF}+{S}_{5 , LF}+{S}_{6 , LF}\right) ,$
and SS_{HF} = 1/4 * (S_{1,HF} + S_{2,HF} + S_{3,HF} + S_{4,HF} + S_{5,HF} + S_{5,LF}),
S_{1,LF} to S₆,_{LF} being the low frequency signals of channels S₁ to S₆, with S_{6,LF}=S₆,
S_{1,MF} to S_{6,MF} being the other signals of channels S₁ to Se,
S_{1,HF} to S_{6,HF} being the high frequency signals of channels S₁ to Se,
a being a proportionality coefficient.

10. A method for diffusing sound from N channels (Si) comprising audio frequencies, N being greater than or equal to two, the method comprising the following steps:
- providing M loudspeakers (HPⱼ) structurally similar to each other and mounted on a same frame (5), M being greater than or equal to two, the loudspeakers (HPⱼ) defining axes (Dⱼ) and being arranged at an angle around an axis (Z) intended to be substantially vertical, the axes (Dⱼ) of two successive loudspeakers (HPⱼ) forming an angle (α) substantially equal to 360° divided by M,
- sending, by a processing unit (20), M loudspeaker signals (SSⱼ) respectively to the loudspeakers (HPⱼ),
- generating the loudspeaker signals (SSⱼ) by a splitter (28) of the processing unit (20),
each loudspeaker signal (SSⱼ) produced having a shared bass component (SS_{LF}) obtained from at least one of the channels (Sᵢ), and in which audio frequencies that are higher than a predetermined first frequency (f1) are non-existent or reduced,
at least two of the loudspeaker signals (SSⱼ) further comprising a specific component (SS_{j,MF}) in addition to the shared bass component (SS_{LF}), each specific component (SS_{j,MF}) being obtained from at least one of the channels (Si), and in which audio frequencies below the first frequency (f1) are non-existent or reduced,
at least two of the specific components (SSⱼ, _{MF}) being different from each other,
- selecting frequencies in order to produce, from each channel (Si), on the one hand a low frequency signal (S_{i,LF}) in which the audio frequencies of the channel (Sᵢ) higher than the first frequency (f1) are non-existent or reduced, and on the other hand, if said channel (Sᵢ) comprises audio frequencies that are higher than the first frequency (f1), at least one other signal (S_{i, MF}) in which the audio frequencies of the channel (Si) lower than the first frequency (f1) are non-existent or reduced, the shared bass component (SS_{LF}) being proportional to the sum of the low frequency signals (S_{i,LF}), the specific components (SSⱼ, _{MF}) being obtained from the other signals (S_{i,MF}), and
**characterized by** the following steps:
- extracting, by the frequency selector (26), from each respective channel (Sᵢ) comprising audio frequencies that are higher than a predetermined second frequency (f2), a high-frequency signal (S_{i, HF}) in which the audio frequencies of said channel (Si) lower than the second frequency (f2) are non-existent or reduced, the second frequency (f2) being higher than the first frequency (f1), the frequency selector (26) being configured so that, in each of the other signals (S_{i,MF}), the audio frequencies that are higher than the second frequency (f2) are non-existent or reduced, and at least one, preferably all, of the loudspeaker signals (SSⱼ) formed by the splitter (28) further comprising a shared high frequency component (SS_{HF}) proportional to the sum of the high frequency signals (S_{i,HF}), the shared high frequency component (SS_{HF}) being added to the shared bass component (SS_{LF}).
